# EUROPÄISCHE PATENTSCHRIFT

(11) **EP 3 875 717 B1**
(45) Veröffentlichungstag und Bekanntmachung des Hinweises auf die Patenterteilung: **27.12.2023**
(21) Anmeldenummer: 21157613.7
(22) Anmeldetag: 17.02.2021
(51) Int. Cl.: E05D 15/06

(54) **LAUFSCHIENE IN FORM EINES GEWALZTEN BLECHPROFILS**
RUNNING RAIL IN THE FORM OF A ROLLED SHEET METAL PROFILE
RAIL DE ROULEMENT SOUS LA FORME DE PROFILÉ EN TÔLE LAMINÉE

(30) Priorität: 03.03.2020 DE 202020101165 U; 04.06.2020 DE 202020103200 U
(43) Veröffentlichungstag der Anmeldung: 08.09.2021
(73) Patentinhaber: Häfele SE & Co KG, 72202 Nagold (DE)
(72) Erfinder: Kiewel, Peter, 78144 Schramberg (DE); Vogel, Jochen, 72108 Rottenburg (DE)
(74) Vertreter: Kohler Schmid Möbus Patentanwälte

(56) Entgegenhaltungen:
- EP-A1- 1 498 382
- DE-A1-102014 109 427
- DE-U1-202013 007 959

## Beschreibung

Die Erfindung betrifft eine Laufschiene in Form eines insbesondere gewalzten Blechprofils, bevorzugt in Form eines Z-Blechprofils, gemäß dem Oberbegriff von Anspruch 1.

Eine derartige Laufschiene ist beispielsweise durch EP 1 498 382 A1, DE 20 2013 007959 U1 oder DE 10 2014 109427 A1 bekannt geworden.

Bei bekannten Laufschienen dieser Art weist die Laufschiene zwei doppellagige Profilschenkel auf, deren beide Blechlagen jeweils miteinander zu einem konvexen Profilvorsprung verprägt sind, welcher die Laufbahn für Laufrollen einer Schiebetür ausbildet.

EP 1 498 382 A1 offenbart einen Türkämpfer für eine Aufzugtür in einer Wandöffnung mit einem Kastenteil und mit mindestens einem Laufflächenträger mit einer Lauffläche für eine Laufrolle eines Türblattes. Das Kastenteil weist einen Abschnitt auf, der die Lauffläche, welche auf der dem Schacht zugewandten Seite des Kastenteils angeordnet ist, gegenüber dem Türbenutzer abschirmt. Der Laufflächenträger und das Kastenteil sind einstückig aus einem gebogenen Blech hergestellt.

DE 20 2013 007959 U1 offenbart einen Türkämpfer für eine Aufzugstür mit einer Laufschiene und einer gegenüberliegenden Führungsschiene, die jeweils in Längsrichtung des Türkämpfers verlaufen. Die Laufschiene ist ausgelegt, dass eine Laufrolle eines Laufwagens, an dem ein Türpaneel befestigt ist, auf der Laufschiene läuft. Die Führungsschiene ist ausgelegt, dass die in Radialrichtung der Laufrolle gegenüberliegende Seite der Laufrolle wenigstens bei einem Verkippen der Laufrolle in die Führungsschiene eingreift. In der Führungsschiene oder der Laufschiene ist eine Öffnung in einem Bereich in Längsrichtung vorgesehen, wobei die Laufrolle im Bereich der Öffnung ohne Eingriff der Laufrolle in die Führungsschiene bzw. Laufschiene verkippt werden kann, sodass die Laufrolle in die Laufschiene eingesetzt und von dieser entnommen werden kann.

DE 10 2014 109427 A1 offenbart schließlich eine Schiene für einen Schiebetürbeschlag, umfassend zwei Laufbahnen für Rollen, die in vertikale Richtung versetzt zueinander angeordnet sind, wobei die Schiene einstückig aus einem gebogenen Stahlblech hergestellt ist.

Demgegenüber ist es die Aufgabe der Erfindung, bei einer Laufschiene der eingangs genannten Art die Stabilität zu erhöhen.

Diese Aufgabe wird erfindungsgemäß durch eine Laufschiene mit den Merkmalen von Anspruch 1 gelöst.

Erfindungsgemäß bildet der schlaufenförmige, hohle Profilvorsprung eine Laufbahn der Laufschiene und dient gleichzeitig zur Stabilisierung des doppellagigen Profilschenkels. Im Fall von zwei Laufbahnen können diese neben- oder übereinanderliegen. Im ersten Fall weist die Laufschiene einen einzigen doppellagigen Profilschenkel auf, dessen obere Blechlage mindestens zwei parallel nebeneinander angeordnete, jeweils durch schlaufenförmiges Umbiegen der oberen Blechlage geformte, hohle Profilvorsprünge aufweist, welche jeweils eine Laufbahn ausbilden. Im zweiten Fall weist die Laufschiene zwei parallel übereinander angeordnete, doppellagige Profilschenkel auf, deren obere Blechlagen jeweils mindestens einen durch schlaufenförmiges Umbiegen der oberen Blechlage geformten, hohlen Profilvorsprung aufweisen, welcher eine Laufbahn ausbildet. Erfindungsgemäß liegt entweder ein freies Blechende des Blechprofils parallel an einem weiteren Profilschenkel an, wobei das freie Blechende und der weitere Profilschenkel miteinander verbunden sein können, insbesondere stoffschlüssig, z.B. durch eine Punktschweißung, oder formschlüssig, z.B. durch eine Clinchverbindung. Oder ein freies Blechende des Blechprofils liegt mit einer Kante an einem Profilvorsprung eines weiteren Profilschenkels anliegen, um so ein Abheben der oberen Blechlage von der unteren Blechlage zu verhindern.

Vorzugsweise weist die andere, untere Blechlage eine ebene Unterseite auf, so dass sich im eingebauten Zustand der Lauschiene, gesehen von unten, eine optisch saubere Fläche ergibt.

Besonders bevorzugt sind die beiden Blechlagen miteinander verbunden, insbesondere stoffschlüssig, z.B. durch eine Punktschweißung, oderformschlüssig, z.B. durch eine Clinchverbindung.

Vorzugsweise ist die freie Kante des doppellagigen Profilschenkels durch eine 180°-Umbiegung des Blechprofils gebildet, wodurch die Verletzungsgefahr aufgrund einer scharfkantigen freien Kante ausgeschlossen ist.

Besonders bevorzugt weist das Blechprofil einen Profilschenkel mit einer freigesparten Lasche auf, die um eine parallel zur Profilrichtung der Laufschiene verlaufende Biegelinie umgebogen ist, insbesondere um 90° umgebogen ist. Diese umgebogene Lasche stellt im Bereich der durch die umgebogene Lasche erzeugten Aussparung eine Profilverstärkung dar und kann vorteilhaft zur Abstützung einer an der Laufschiene befestigten Dämpfungseinheit genutzt werden.

Die Erfindung betrifft auch ein System aus mehreren wie oben ausgebildeten Laufschienen, die mittels Verbindungsstiften, welche in die hohlen Profilvorsprünge der beiden Laufschienen eingesteckt sind, und/oder mittels einer Verbindungsplatte, welche zwischen zwei Profilvorsprünge der oberen Blechlage, insbesondere formschlüssig, eingesteckt ist, zusammengesteckt sind. Dieses Zusammenstecken ermöglicht eine passgenaue Laufschienenverbindung und einen Schienenstoß der Laufschienen.

Im einfachsten Fall werden (Maden)Schrauben von oben in die Gewindebohrungen eingeschraubt, die sich auf der oberen Blechlage des unteren Profilschenkels abstützen, um so die Verbindungsplatte gegen die schlaufenförmigen Profilvorsprünge festzuklemmen.

Alternativ können die Verbindungsplatte oder der untere Profilschenkel Gewindebohrungen aufweisen, in die Schrauben eingeschraubt sind, um die Verbindungsplatte gegen die Laufschiene zu verklemmen. Dabei kann beispielsweise der untere Profilschenkel Bohrungen aufweisen, durch die hindurch Schrauben gesteckt 4 sind, welche in die Gewindebohrungen der Verbindungsplatte eingeschraubt sind, um die Verbindungsplatte n Anlage an die obere Blechlage anzuziehen.

Weitere Vorteile der Erfindung ergeben sich aus der Beschreibung, den Ansprüchen und der Zeichnung.

Die gezeigten und beschriebenen Ausführungsformen sind nicht als abschließende Aufzählung zu verstehen, sondern haben vielmehr beispielhaften Charakter für die Schilderung der Erfindung, die durch die angehängten Ansprüche definiert ist.

Es zeigen:
- Fign. 1a, 1b: zwei Ausführungsformen der erfindungsgemäßen Laufschiene in Form eines Z-förmigen Blechprofils mit einem doppellagigen Profilschenkel;
- Fig. 2: eine Detailansicht gemäß II in Fign. 1a und 1b;
- Fig. 3: die erfindungsgemäße Laufschiene im Bereich einer umgebogenen Lasche;
- Fig. 4: zwei mittels zweier Verbindungsstifte zusammengesteckte erfindungsgemäße Laufschienen;
- Fign. 5a, 5b: eine weitere Ausführungsform der erfindungsgemäßen Laufschiene mit einer Verbindungsplatte (Fig. 5a) und mit einer Verbindungsplatte und zwei Verbindungsstiften (Fig. 5b); und
- Fign. 6a, 6b: zwei mittels Verbindungsplatte und Verbindungsstiften zusammengesteckte, erfindungsgemäße Laufschienen in einer perspektivischen Ansicht (Fig. 6a) und in einer Draufsicht von unten (Fig. 6b).

Die in **Fign. 1a, 1b** gezeigte Laufschiene **1** ist ein - bevorzugt gewalztes - Z-Blechprofil, z.B. aus Stahl, mit einem mittleren Profilschenkel **2** und mit zwei in unterschiedliche Richtungen um 90° abgewinkelten, äußeren Profilschenkeln **3, 4.** Der eine äußere, in Fign. 1a, 1b obere Profilschenkel 3 dient zur Auflage auf einer horizontalen Oberkante eines Möbelkorpus und der andere äußere, in Fign. 1a, 1b untere Profilschenkel 4 zur Führung von in unterschiedlichen Ebenen parallelverschiebbaren Schiebetüren.

Der untere Profilschenkel 4 ist doppellagig mit einer oberen und einer unteren Blechlage **4a, 4b** ausgebildet. Genauer gesagt ist das Blech am freien Ende des unteren Profilschenkels 4 um 180°umgebogen, um so einerseits die Doppellage und andererseits eine verletzungsfreie Profilkante auszubilden, und liegt mit seinem um 90° abgewinkelten freien Blechende **5** am mittleren Profilschenkel 2 an. Die obere Blechlage 4a weist zwei parallel nebeneinander angeordnete, jeweils durch schlaufenförmiges Umbiegen der oberen Blechlage 4a geformte, hohle Profilvorsprünge **6** auf, welche zwei parallele Laufbahnen für Laufrollen der Schiebetüren ausbilden. Die Profilvorsprünge 6 können als offene oder in sich geschlossene Schlaufen ausgebildet sein. Die untere Blechlage 4b ist bevorzugt eben ausgebildet, um eine optisch vorteilhafte ebene Unterseite auszubilden.

In Fig. 1a liegt das freie Blechende 5 auf einem Abschnitt, der länger als die Höhe der Profilvorsprünge 6 ist, parallel am mittleren Profilschenkel 2 an, um so auch hier eine Doppellage auszubilden. Wie in **Fig. 2** gezeigt, sind in einer ersten erfindungsgemäßen Ausführungsform der mittlere Profilschenkel 2 und das freie Blechende 5 miteinander, z.B. durch eine Clinchverbindung **7** oder durch eine Punktschweißung, verbunden, wodurch ein Abheben der oberen Blechlage 4a von der unteren Blechlage 4b verhindert ist.

Fig. 1b zeigt eine zweite, alternative erfindungsgemäße Ausführungsform einer Laufschiene.

In Fig. 1b liegt das freie Blechende 5 auf einem Abschnitt, der kleiner als die Höhe der Profilvorsprünge 6 ist, parallel am mittleren Profilschenkel 2 an. Das freie Blechende 5 liegt mit seiner Oberkante an einem Profilvorsprung **8** des mittleren Profilschenkels 2 an, wodurch ein Abheben der oberen Blechlage 4a von der unteren Blechlage 4b verhindert ist. Zusätzlich zum Profilvorsprung 8 können die beiden Blechlagen 4a, 4b, wie in Fig. 2 gezeigt, miteinander, z.B. durch eine Clinchverbindung 7 oder durch eine Punktschweißung, verbunden sein.

Wie in **Fig. 3** gezeigt, kann optional im mittleren Profilschenkel 2 eine Lasche **9** freigespart und um eine Biegelinie, welche parallel zur Profilrichtung der Laufschiene 1 und bevorzugt mittig im mittleren Profilschenkel 2 verläuft, um 90° umgebogen sein. Die durch die umgebogene Lasche 9 gebildete Aussparung **10** kann zur Aufnahme einer Dämpfungseinheit dienen. Die umgebogene Lasche 9 stellt eine Profilverstärkung dar und kann zur Abstützung der an der Laufschiene 1 befestigten Dämpfungseinheit dienen.

**Fig. 4** zeigt eine Steckverbindung zweier Laufschienen 1 mittels zweier Verbindungsstifte **11,** die in die Hohlräume **12,** welche durch die hohlen Profilvorsprünge 6 der beiden Laufschienen 1 gebildet sind, eingesteckt werden.

Von den in Fign. 1a und 1b gezeigten Laufschienen unterscheidet sich die in **Fign. 5a, 5b** gezeigte Laufschiene 1 lediglich dadurch, dass hier das freie Ende der oberen Blechlage 4a nicht nach oben abgewinkelt ist und folglich nicht am mittleren Profilschenkel 2 anliegt. Um ein Abheben der oberen Blechlage 4a von der unteren Blechlage 4b zu verhindern, können die beiden Blechlagen 4a, 4b, wie in Fig. 2 gezeigt, miteinander, z.B. durch eine Clinchverbindung 7 oder durch eine Punktschweißung, verbunden sein. Alternativ ist auch eine Laserschweißung über die gesamte Profillänge oder nur abschnittsweise möglich.

Wie in Fign. 5a, 5b gezeigt, ist zwischen die Profilvorsprünge 6 eine auf der oberen Blechlage 4a aufliegende Verbindungsplatte **13** formschlüssig bzw. spielfrei eingesteckt, die durch die schlaufenförmigen Profilvorsprünge 6 übergriffen ist. In Fig. 5b sind zusätzlich noch zwei Verbindungsstifte 11 in die beiden hohlen Profilvorsprünge 6 der Laufschienen eingesteckt.

**Fign. 6a, 6b** zeigt eine passgenaue Steckverbindung zweier Laufschienen 1 mittels zweier Verbindungsstifte 11, welche in die hohlen Profilvorsprünge 6 der beiden Laufschienen 1, eingesteckt sind, und mittels der Verbindungsplatte 13, welche in die beiden Laufschienen 1 jeweils formschlüssig bzw. spielfrei eingesteckt ist. Die Verbindungsplatte 13 kann Gewindebohrungen **14** für Schrauben aufweisen, die durch (Senk)Bohrungen **15** im unteren Profilschenkel 4 eingesteckt sind und die Verbindungsplatte 13 in Anlage an die obere Blechlage 4a anziehen. Alternativ kann die Steckverbindung auch ohne die Verbindungsstifte 11, also nur mittels der Verbindungsplatte 13, realisiert sein. Die Verschraubung der Verbindungsplatte 13 kann auch mittels (Maden)Schrauben erfolgen, die von oben in die Gewindebohrungen 14 eingeschraubt werden und sich auf der oberen Blechlage 4a abstützen, um so die Verbindungsplatte 13 gegen die schlaufenförmigen Profilvorsprünge 6 festzuklemmen. In diesem Fall sind keine Bohrungen im unteren Profilschenkel 4 erforderlich.

Statt, wie in Fign. 1a, 1b und 5a, 5b gezeigt, durch einen einzigen doppellagigen Profilschenkel 4 mit zwei parallel nebeneinander angeordneten, jeweils durch schlaufenförmig geformten, hohlen Profilvorsprüngen 6 kann das Blechprofil alternativ auch zwei parallel übereinander angeordnete, doppellagige Profilschenkel mit jeweils einem schlaufenförmig geformten, hohlen Profilvorsprung aufweisen.

## Patentansprüche

1. Laufschiene (1) in Form eines insbesondere gewalzten Blechprofils, bevorzugt in Form eines Z-Blechprofils,
mit mindestens einem doppellagigen Profilschenkel (4), der mindestens eine Laufbahn für eine Schiebetür aufweist,
wobei die eine, obere Blechlage (4a) des doppellagigen Profilschenkels (4) mindestens einen durch schlaufenförmiges Umbiegen der oberen Blechlage (4a) geformten, hohlen Profilvorsprung (6) aufweist, welcher die mindestens eine Laufbahn ausbildet,
**dadurch gekennzeichnet,**
(a) **dass** ein freies Blechende (5) des Blechprofils parallel an einem weiteren Profilschenkel (2) anliegt und dass das freie Blechende (5) und der weitere Profilschenkel (2) miteinander verbunden sind, insbesondere stoffschlüssig oder formschlüssig miteinander verbunden sind, und/oder
(b) **dass** ein freies Blechende (5) des Blechprofils mit einer Kante an einem Profilvorsprung (8) eines weiteren Profilschenkels (2) anliegt.

2. Laufschiene nach Anspruch 1, **gekennzeichnet durch** einen einzigen doppellagigen Profilschenkel (4), dessen obere Blechlage (4a) mindestens zwei parallel nebeneinander angeordnete, jeweils **durch** schlaufenförmiges Umbiegen der oberen Blechlage (4a) geformte, hohle Profilvorsprünge (6) aufweist, welche jeweils eine Laufbahn ausbilden.

3. Laufschiene nach Anspruch 1, **gekennzeichnet durch** zwei parallel übereinander angeordnete, doppellagige Profilschenkel, deren obere Blechlagen (4a) jeweils mindestens einen **durch** schlaufenförmiges Umbiegen der oberen Blechlage (4a) geformten, hohlen Profilvorsprung (6) aufweisen, welcher eine Laufbahn ausbildet.

4. Laufschiene nach einem der vorhergehenden Ansprüche, **dadurch gekennzeichnet, dass** die andere, untere Blechlage (4b) eine ebene Unterseite aufweist.

5. Laufschiene nach einem der vorhergehenden Ansprüche, **dadurch gekennzeichnet, dass** die beiden Blechlagen (4a, 4b) miteinander verbunden sind, insbesondere stoffschlüssig oder formschlüssig miteinander verbunden sind.

6. Laufschiene nach Anspruch 5, **dadurch gekennzeichnet, dass** die beiden Blechlagen (4a, 4b) miteinander durch eine Punktschweißung oder durch eine Clinchverbindung (7) verbunden sind.

7. Laufschiene nach einem der vorhergehenden Ansprüche, **dadurch gekennzeichnet, dass** in Variante (a) das freie Blechende (5) und der weitere Profilschenkel (2) miteinander durch eine Punktschweißung oder durch eine Clinchverbindung (7) verbunden sind.

8. Laufschiene nach einem der vorhergehenden Ansprüche, **dadurch gekennzeichnet, dass** die freie Kante des doppellagigen Profilschenkels (4) durch eine 180°-Umbiegung des Blechprofils gebildet ist.

9. Laufschiene nach einem der vorhergehenden Ansprüche, **dadurch gekennzeichnet, dass** das Blechprofil einen Profilschenkel (2) mit einer freigesparten Lasche (9) aufweist, die um eine parallel zur Profilrichtung der Laufschiene (1) verlaufende Biegelinie umgebogen ist, insbesondere um 90° umgebogen ist.

10. Laufschiene nach einem der vorhergehenden Ansprüche, **dadurch gekennzeichnet, dass** in den mindestens einen hohlen Profilvorsprung (6) ein Verbindungsstift (11) eingesteckt ist.

11. System aus mehreren Laufschienen (1) nach einem der vorhergehenden Ansprüche, wobei die Laufschienen (1) mittels Verbindungsstiften (11), welche in die hohlen Profilvorsprünge (6) der beiden Laufschienen (1) eingesteckt sind, und/oder mittels einer Verbindungsplatte (13), welche zwischen zwei Profilvorsprünge (6) der oberen Blechlage (4a), insbesondere formschlüssig, eingesteckt ist, zusammengesteckt sind.

12. System nach Anspruch 11, **dadurch gekennzeichnet, dass** die Verbindungsplatte (13) oder der untere Profilschenkel (4) Gewindebohrungen (14) aufweisen, in die Schrauben zum Verklemmen der Verbindungsplatte (13) in der Laufschiene (1) eingeschraubt sind.

13. System nach Anspruch 12, **dadurch gekennzeichnet, dass** der untere Profilschenkel (4) Bohrungen (15) aufweist, durch die hindurch Schrauben gesteckt sind, welche in die Gewindebohrungen (14) der Verbindungsplatte (13) eingeschraubt sind.

## Claims

1. Running rail (1) in the form of a sheet metal profile, in particular a rolled sheet metal profile, preferably in the form of a Z-shaped sheet metal profile,
having at least one double-layered profile leg (4) which has at least one track for a sliding door,
wherein the one, upper sheet metal layer (4a) of the double-layered profile leg (4) has at least one hollow profile projection (6) which is formed by loop-shaped bending of the upper sheet metal layer (4a) and which forms the at least one track,
**characterized**
(a) **in that** a free sheet-metal end (5) of the sheet-metal profile rests parallel against a further profile leg (2), and in that the free sheet-metal end (5) and the further profile leg (2) are connected to one another, in particular are connected to one another in a material-locking or form-locking manner, and/or
(b) **in that** an edge of a free sheet-metal end (5) of the sheet-metal profile rests against a profile projection (8) of a further profile leg (2).

2. Running rail according to claim 1, **characterized by** a single double-layered profile leg (4), the upper sheet metal layer (4a) of which has at least two hollow profile projections (6) which are arranged parallel next to one another and are each formed by loop-shaped bending of the upper sheet metal layer (4a) and which each form a track.

3. Running rail according to claim 1, **characterized by** two double-layered profile legs arranged parallel one above the other, the upper sheet metal layers (4a) of which each have at least one hollow profile projection (6) which is formed by loop-shaped bending of the upper sheet metal layer (4a) and which forms a track.

4. Running rail according to one of the preceding claims, **characterized in that** the other, lower sheet metal layer (4b) has a flat lower side.

5. Running rail according to one of the preceding claims, **characterized in that** the two sheet metal layers (4a, 4b) are connected to one another, in particular are connected to one another in a material-locking or form-locking manner.

6. Running rail according to claim 5, **characterized in that** the two sheet metal layers (4a, 4b) are connected to one another by spot welding or by a clinch connection (7).

7. Running rail according to one of the preceding claims, **characterized in that** in variant (a) the free sheet metal end (5) and the further profile leg (2) are connected to one another by spot welding or by a clinch connection (7).

8. Running rail according to one of the preceding claims, **characterized in that** the free edge of the double-layered profile leg (4) is formed by a 180° bend of the sheet metal profile.

9. Running rail according to one of the preceding claims, **characterized in that** the sheet metal profile has a profile leg (2) with a recessed tab (9) which is bent around a bending line running parallel to the profile direction of the running rail (1), in particular is bent through 90°.

10. Running rail according to one of the preceding claims, **characterized in that** a connecting pin (11) is inserted into the at least one hollow profile projection (6).

11. System comprising a plurality of running rails (1) according to one of the preceding claims, the running rails (1) being plugged together by means of connecting pins (11), which are inserted into the hollow profile projections (6) of the two running rails (1), and/or by means of a connecting plate (13), which is inserted between two profile projections (6) of the upper sheet-metal layer (4a), in particular in a form-locking manner.

12. System according to claim 11, **characterized in that** the connecting plate (13) or the lower profile leg (4) have threaded holes (14) into which screws are screwed for clamping the connecting plate (13) in the running rail (1).

13. System according to claim 12, **characterized in that** the lower profile leg (4) has holes (15) through which screws are inserted which are screwed into the threaded holes (14) of the connecting plate (13).

## Revendications

1. Rail de roulement (1) revêtant la forme d'un profilé en tôle notamment laminé, de préférence la forme d'un profilé en tôle configuré en Z comportant au moins une aile profilée (4) à double couche, munie d'au moins une piste de roulement destinée à une porte coulissante,
sachant que l'une des couches, la couche supérieure en tôle (4a) de ladite aile profilée (4) à double couche, est pourvue d'au moins une saillie profilée creuse (6) qui est mise en forme par cintrage de ladite couche supérieure en tôle (4a), avec configuration en boucle, et qui donne naissance à la piste de roulement à présence minimale,
**caractérisé par le fait**
(a) **qu'**une extrémité libre (5) de la tôle du profilé en tôle est parallèlement en applique contre une autre aile profilée (2) ; et par le fait que ladite extrémité libre (5) de la tôle, et ladite autre aile profilée (2), sont reliées l'une à l'autre, notamment reliées l'une à l'autre par solidarisation matérielle ou par concordance de formes ; et/ou
(b) **qu'**une extrémité libre (5) de la tôle du profilé en tôle est en applique, par une arête, contre une saillie profilée (8) d'une autre aile profilée (2).

2. Rail de roulement selon la revendication 1, **caractérisé par** une unique aile profilée (4) à double couche dont la couche supérieure en tôle (4a) est dotée d'au moins deux saillies profilées creuses (6) qui sont agencées en juxtaposition parallèle, sont respectivement mises en forme par cintrage de ladite couche supérieure en tôle (4a), avec configuration en boucle, et qui donnent naissance à une piste de roulement respective.

3. Rail de roulement selon la revendication 1, **caractérisé par** deux ailes profilées à double couche qui sont agencées en superposition parallèle et dont les couches supérieures en tôle (4a) sont munies, à chaque fois, d'au moins une saillie profilée creuse (6) mise en forme par cintrage de la couche supérieure en tôle (4a), avec configuration en boucle, et donnant naissance à une piste de roulement.

4. Rail de roulement selon l'une des revendications précédentes, **caractérisé par le fait que** l'autre couche, la couche inférieure en tôle (4b), présente une face inférieure plane.

5. Rail de roulement selon l'une des revendications précédentes, **caractérisé par le fait que** les deux couches en tôle (4a, 4b) sont reliées l'une à l'autre, notamment reliées l'une à l'autre par solidarisation matérielle ou par concordance de formes.

6. Rail de roulement selon la revendication 5, **caractérisé par le fait que** les deux couches en tôle (4a, 4b) sont reliées l'une à l'autre par un soudage par points ou par une liaison par clinchage (7).

7. Rail de roulement selon l'une des revendications précédentes, **caractérisé par le fait que**, dans la variante (a), l'extrémité libre (5) de la tôle et l'autre aile profilée (2) sont reliées l'une à l'autre par un soudage par points ou par une liaison par clinchage (7).

8. Rail de roulement selon l'une des revendications précédentes, **caractérisé par le fait que** l'arête libre de l'aile profilée (4) à double couche est formée par un cintrage à 180° du profilé en tôle.

9. Rail de roulement selon l'une des revendications précédentes, **caractérisé par le fait que** le profilé en tôle est pourvu d'une aile profilée (2) présentant une patte évidée (9) cintrée, notamment cintrée à 90° autour d'une ligne de cintrage s'étendant parallèlement à la direction du profilage dudit rail de roulement (1).

10. Rail de roulement selon l'une des revendications précédentes, **caractérisé par le fait qu'**une broche de liaison (11) est emboîtée dans la saillie profilée creuse (6) à présence minimale.

11. Système constitué de plusieurs rails de roulement (1) conformes à l'une des revendications précédentes, lesdits rails der roulement (1) étant assemblés par emboîtement au moyen de broches de liaison (11), emboîtées dans les saillies profilées creuses (6) des deux rails de roulement (1), et/ou au moyen d'une platine de liaison (13) emboîtée, notamment par complémentarité de formes, entre deux saillies profilées (6) de la couche supérieure en tôle (4a).

12. Système selon la revendication 11, **caractérisé par le fait que** la platine de liaison (13), ou l'aile profilée (4) inférieure, comporte des perçages taraudés (14) dans lesquels sont vissées des vis dévolues au serrage de ladite platine de liaison (13) dans le rail de roulement (1).

13. Système selon la revendication 12, **caractérisé par le fait que** l'aile profilée (4) inférieure est munie de perçages (15) à travers lesquels sont emboîtées des vis vissées dans les perçages taraudés (14) de la platine de liaison (13).
